# EUROPÄISCHE PATENTSCHRIFT

(11) **EP 0 155 293 B1**
(45) Veröffentlichungstag und Bekanntmachung des Hinweises auf die Patenterteilung: **06.07.1988**
(21) Anmeldenummer: 84903336.0
(22) Anmeldetag: 07.09.1984
(51) Int. Cl.: B05D 1/28, B05C 1/08, B05C 11/10

(54) **VORRICHTUNG ZUM AUFTRAGEN VON MEDIEN AUF EINEN TRÄGER**
DEVICE FOR APPLYING A MATERIAL TO A MEDIUM
DISPOSITIF POUR APPLIQUER UN MATERIAU SUR UN SUPPORT

(30) Priorität: 12.09.1983 AT 3254/83; 10.10.1983 AT 3613/83
(43) Veröffentlichungstag der Anmeldung: 25.09.1985
(73) Patentinhaber: Zimmer, Johannes, A-9020 Klagenfurt (AT)
(72) Erfinder: Zimmer, Johannes, A-9020 Klagenfurt (AT)
(74) Vertreter: Puchberger, Georg, Dipl.-Ing.
(86) Internationale Anmeldenummer: AT8400030
(87) Internationale Veröffentlichungsnummer: WO8501226

(56) Entgegenhaltungen:
- WO-A-81/02138
- DE-A- 1 577 786
- DE-A- 1 652 474
- DE-A- 2 700 303
- DE-A- 3 309 731
- FR-A- 2 294 765
- GB-A- 1 472 426

## Beschreibung

Die Erfindung betrifft eine Vorrichtung zum gleichmäßigen Auftragen geringer oder geringster Mengen von fließfähigen Medien, auch schwerfließfähigen Medien, z. B. Klebstoffen, und geschäumten Medien auf einen flächenförmigen Träger mit Hilfe einer Auftragswalze, wobei zum Andrücken des Trägers an die frei bewegliche, aus magnetisierbarem Material bestehende Auftragswalze ein eine Gegenfläche bildender Magnetbalken bzw. eine Magnetwalze vorgesehen ist und jeder Auftragswalze eine Einrichtung zur gleichmäßigen Verteilung des aufzutragenden Mediums zugeordnet ist und die Auftragswalze einen Durchmesser hat, der wesentlich kleiner ist als. der einer etwa vorhandenen Magnetwalze sich in Bewegungsrichtung des Trägers bewegt und den Träger stets zwischen sich und der Gegenfläche einklemmt.

Das Auftragen geringer oder geringster Mengen von fließfähigen Medien auf einem flächenförmigen Träger stellt ein großes Problem dar, wenn die Auftragung völlig gleichmäßig sein soll. Einerseits muß über die gesamte Warenbreite je Flächeneinheit die genau gleiche Menge an Auftragsmedium zugeführt werden und andererseits muß auch der Anpreßdruck der Warenbahn an einer Untersetzungsfläche über die gesamte Warenbreite gleich sein. Es ist bereits bekannt, zum Bedrucken oder Beschichten von Warenbahnen Magnetrakeln zu verwenden, d. h. also Rollrakeln, die magnetisch an die Warenbahn angepreßt werden. Bei diesen Magnetrakeln wird aus einer Vorratsmenge des aufzutragenden Mediums vor der Magnetrakel ein Flüssigkeitskeil gebildet, aus dem die benötigten Mengen an Substanz entnommen werden. Es ist klar, daß es damit nicht möglich ist, geringe oder geringste Mengen eines Auftragsmediums gleichmäßig auf einem flächigen Träger aufzubringen.

Die GB-A-1 472 426 zeigt eine Vorrichtung entsprechend des Oberbegriffes des Anspruches 1. Hier ist die Auftragswalze stationär und es ist eine getrennte Rolle aus magnetisierbarem Material vorhanden, die gegen die Auftragswalze bewegt werden kann und so den Träger an die Auftragswalze preßt. Zwischen den einzelnen Anpreßvorgängen ist die Warenbahn frei zwischen der Auftragswalze und der Rolle aus magnetisierbarem Material geführt.

Es ist Aufgabe der vorliegenden Erfindung, eine Vorrichtung zu schaffen, bei der das Auftragen geringer oder geringster Mengen von fließfähigen Medien gegenüber dem Stand der Technik noch weiter verbessert wird, wobei es möglich sein soll, etwaigen Unregelmäßigkeiten in der Warenbahn, wie z. B. Nähten, auszuweichen, so daß hier bei der Auftragung keine Störungen auftreten.

Erfindungsgemäß wird vorgeschlagen, daß an der Auftragswalze eine Förderwalze, vorzugsweise aus magnetisierbarem Material, anliegt, die senkrecht zur Oberfläche des in einem Behälter befindlichen Mediums frei beweglich ist, wobei die Förderwalze oder die Auftragungswalze gegebenenfalls eine poröse oder strukturierte Oberfläche aufweist.

Dadurch, daß das Auftragsmedium zuerst mittels der Förderwalze gleichförmig auf eine Auftragswalze aufgebracht wird und von dieser erst zum Auftragüngsbereich am flächenförmigen Träger transportiert wird, können auch geringe bzw. geringste Mengen an Auftragsmedium gleichmäßig aufgebracht werden. Dadurch, daß zusätzlich eine Förderwalze vorgesehen ist und diese in der Substanz frei beweglich ist, wird gewährleistet, daß durch die Auftriebskraft und gegebenenfalls die magnetische Anziehungskraft die Förderwalze stets mit gleicher Kraft an die Auftragswalze angepreßt wird und infolgedessen ist auch die Übertragung des aufzutragenden Mediums gleichmäßig. Dadurch, daß die Förderwalze ebenfalls im Medium frei beweglich ist, kann die Auftragswalze Nähten oder anderen Störungen ausweichen, so daß diese bei der Auftragung keine Störung hervorrufen.

Die Erfindung wird anhand der Zeichnungen näher beschrieben. Fig 1 zeigt ein Ausführungsbeispiel der Erfindung, bei der zwei Walzen etwa gleichen Durchmessers vorgesehen sind. Fig. 2 zeigt ein anderes Ausführungsbeispiel, wobei eine Förderwalze mit größerem Durchmesser und eine Auftragswalze mit kleinerem Durchmesser vorhanden sind. Fig. 3 zeigt ein weiteres Ausführungsbeispiel ebenfalls mit zwei Walzen. Fig. 4 zeigt schematisch die Anordnung eines Behälters an einem Tisch. Fig. 5 ist ein Detail zur Fig. 4.

Gemäß Fig. 1 wird eine Warenbahn 1 in Richtung des Pfeiles 2 kontinuierlich oder abschnittsweise bewegt. In der Fig. 1 wird diese Warenbahn 1 entlang des Umfanges einer Walze 3 bewegt, die mit einer oder mehreren Elektromagneteinheiten 4 versehen ist. Anstelle der Magnetwalze 3 kann selbstverständlich auch ein Tisch mit einem Magnetbalken vorgesehen sein. Der Magneteinheit 4 liegt eine Auftragswalze 5 aus einem magnetisierbarem Material gegenüber, die ihrerseits in Eingriff mit einer Förderwalze 6 steht.

Sowohl die Antragswalze 5 als auch die Förderwalze 6 liegen in einem Raum 7, der teilweise mit dem aufzutragenden Medium 8 gefüllt ist. Bei dem hier dargestellten Beispiel wird dieses Medium über eine Breitenverteilungseinrichtung 9 in einen rinnenförmigen Behälter 10 eingebracht, an dessen unterem Ende es über einen Schlitz 11 über dem Boden in den Raum 7 eingebracht wird. Durch die Auftriebskraft des Mediums wird die Förderwalze 6 an die eine Wand des Raumes 7 gedrückt, die ihrerseits wieder die Auftragswalze 5 gegen eine Abstreifbürste 12 und gegen die Warenbahn 1 drückt. Zusätzlich wird die Auftragswalze 5 noch durch Magnetkraft gegen die Warenbahn 1 gepreßt. Auf die Förderwalze 6 wirkt zusätzlich zur Auftriebskraft noch eine Anziehungskraft der Magneteinheit 4.

Fig. 2 zeigt eine Ausführungsform, bei der so wie in Fig. 1 eine Magneteinheit 4, eine Auftragswalze 5 und eine Förderwalze 6 vorgesehen sind. Die Förderwalze 6 hat hier jedoch einen wesentlich größeren Durchmesser und ist als Hohlwalze ausgebildet. Sie kann z. B. aus Stahl bestehen und einen Gummiüberzug aufweisen. Die Förderwalze 6 ist in einer Halterung 13 nur lotrecht beweglich und ist hier in einem Behälter oder Trog 14 angeordnet, dessen Wände teilweise zum Umfang der Förderwalze 6 parallel sind. Die Zufuhr des aufzutragenden Mediums erfolgt auch hier wieder über eine Breitenverteilungseinrichtung, aber direkt in den Behälter 14.

Die Fig. 3 zeigt eine weitere Ausführungsform der Erfindung. Hier taucht die Förderwalze 6 in das Medium 8 ein, das sich in einem Behälter 15 befindet. Oberhalb der Förderwalze .6 liegt die Auftragswalze 5, welche einen kleineren Durchmesser besitzt. Günstig ist es, wenn die Förderwalze 6 eine poröse oder strukturierte Oberfläche aufweist, wohingegen die Auftragswalze 5 eine glatte Oberfläche besitzt. Die Oberfläche der Förderwalze 6 nimmt bei ihrer Drehung eine genau dosierte Menge des Mediums 8 mit und gibt an der Berührungsstelle zwischen der Förderwalze 6 und der Auftragswalze 5 das Medium an die Oberfläche der Auftragswalze 3 ab, die ihrerseits das aufzutragende Medium zur Warenbahn 1 bringt. Wiederum ist die Förderwalze 6 im Medium 8 schwimmend angeordnet und beide Walzen 5 und 6 sind axial nicht gelagert, sondern können sich in vertikaler Richtung frei bewegen. Besonders vorteilhaft ist es, wenn sowohl die Auftragswalze 5 als auch die Förderwalze 6 aus magnetisierbarem Material bestehen. In diesem Falle sollte die Auftragswalze 5 einen wesentlich kleineren Durchmesser als die Förderwalze 6 haben. Vorzugsweise liegt der Durchmesser der Auftragswalze 5 zwischen 15 und 20 mm. Bestehen beide Walzen 5 und 6 aus magnetisierbarem Material, so erhalten überraschenderweise beide Walzen eine Kraftkomponente zur Magneteinheit 4 und es erfolgt eine gute Anpressung der Auftragswalze 5 an die Warenbahn 1 bzw. der Förderwalze 6 an die Auftragswalze 5. Durch die Wahl der Durchmesserverhältnisse zwischen der Förderwalze 6 und der Auftragswalze 5 kann die aufgetragene Menge sehr fein und genau eingestellt werden. Es ist möglich, geringe und geringste Mengen einer Substanz aufzutragen, so z. B. 5 bis 50 g/m² eines flächenförmigen Trägers, ohne daß Ungleichmäßigkeiten auf der Warenbahn auftreten.

Das Verfahren zur Auftragung geringer und geringster Mengen von fließfähigen Medien auf einen flächenförmigen Träger kann insofern noch verbessert werden, als die je Flächeneinheit aufzutragende Menge des Mediums nicht auf einmal, sondern in mehreren Stufen aufgetragen wird. Zu diesem Zweck werden entweder mehrere Vorrichtungen gemäß der Erfindung hintereinander geschaltet oder aber die Warenbahn wird noch einmal durch eine bestimmte erfindungsgemäße Vorrichtung hindurchgeführt. Es ist selbstverständlich möglich, für die einzelnen Stufen verschiedene Ausführungsformen der Erfindung vorzusehen, wobei dann in der Magnetwalze 3 in Winkeln zueinander mehrere Magneteinheiten 4 vorgesehen sind, denen jeweils eine bestimmte erfindungsgemäße Vorrichtung zugeordnet ist.

Häufig ist'es notwendig, die Auftragswalzen 5 auszutauschen oder das aufzutragende Medium zu wechseln. Gemäß Fig. 4 und 5 wird daher ein Behälter oder Trog 10 über eine Befestigungseinrichtung 42 auf einem Tisch 43 lösbar angeordnet. Der Abstand des Tisches 43 ist entsprechend dem Pfeil 45 zur Auflagefläche 3, die im vorliegenden Fall eine Gegenwalze ist, einstellbar. Im Trog 10 befindet sich eine Auftragswalze 5 und eine Förderwalze 6. Die Förderwalze 6 liegt an der Wand 47 des Troges und die Auftragswalze 5 liegt an der gegenüberliegenden Wand 46 des Troges an. Die Förderwalze 6 bringt das Medium zur Auftragswalze 5, von wo das Medium zur Warenbahn 1 gebracht und dort abgelegt wird. Um etwaige verbleibende Reste auf der Auftragswalze 5 zu entfernen, kann an der Wand 46 ein Abstreifer vorhanden sein. Die Oberflächen der Walzen 5 und 6 können profiliert sein, um die aufzutragende Flüssigkeit genau zu dosieren. Eine dieser beiden Walzen, aber auch alle beide, können aus magnetisierbarem Material bestehen und durch den Magneten 4 in der Walze 3 gegen die Warenbahn gepreßt werden. Der Trog 10 kann mit einem Überlauf 54 versehen sein, aus dem überschüssiges Medium 8 in eine Rinne'53 gebracht wird, die am Tisch 43 befestigt ist.

Wie man aus der Fig. 5 erkennen kann, ist der Trog 10 über eine Befestigungseinrichtung 42 am Tisch 43 lösbar befestigt. Die Befestigungseinrichtung besitzt einen Hebel 49 mit einem Drehzapfen 50, der an seinem unteren Ende eine Keilfläche 52 aufweist, die in eine Hinterschneidung 51 eines Blockes 48 des Tisches 43 eingreift.

## Patentansprüche

1. Vorrichtung zum gleichmäßigen Auftragen geringer oder geringster Mengen von fließfähigen Medien, auch schwerfließfähigen Medien, z. B. Klebstoffen, und geschäumten Medien auf einen flächenförmigen Träger mit Hilfe einer Auftragswalze (5), wobei zum Andrücken des Trägers (1) an die frei bewegliche, aus magnetisierbarem Material bestehende Auftragswalze (5) ein eine Gegenfläche (3) bildender Magnetbalken bzw. eine Magnetwalze (3) vorgesehen ist und jeder Auftragswalze (5) eine Einrichtung (9) zur gleichmäßigen Verteilung des aufzutragenden Mediums zugeordnet ist und die Auftragswalze einen Durchmesser hat, der wesentlich kleiner ist als der einer etwa vorhandenen Magnetwalze (3), sich in Bewegungsrichtung des Trägers (1) bewegt und den-Träger (1) stets zwischen sich und der Gegenfläche (3) einklemmt, dadurch gekennzeichnet, daß an der Auftragswalze (5) eine Förderwalze (6), vorzugsweise aus magnetisierbarem Material, anliegt, die senkrecht zur Oberfläche des in einem Behälter (10, 14,⁻15, 17) befindlichen Mediums (8) frei beweglich ist, wobei die Förderwalze (6) oder die Auftragungswalze (5) gegebenenfalls eine poröse oder strukturierte Oberfläche aufweist.

2. Vorrichtung nach Anspruch 1, dadurch gekennzeichnet, daß die Aüftragswalze (5) und/oder die Förderwalze (6) achslos sind.

3. Vorrichtung nach Anspruch 1 oder 2, dadurch gekennzeichnet, daß die Walzen (5, 6) übereinanderliegen (Förderwalze, Auftragswalze) und daß für sie ein Käfig vorgesehen ist.

4. Vorrichtung nach einem der Ansprüche 1 bis 3, dadurch gekennzeichnet, daß die Verbindung der Mittelpunkte von Auftragswalze (5) und einer Magnetwalze (3) einen Winkel mit der Horizontalen einschließt.

5. Vorrichtung nach einem der Ansprüche 1 bis 4, dadurch gekennzeichnet, daß der Behälter (10) über eine Befestigungseinrichtung (42) auf einem Tisch (43) lösbar angeordnet ist, dessen Abstand (Pfeil 45) zur Gegenfläche (3) einstellbar ist, und daß im Behälter (10) eine Walze (5 bzw. 6) vorgesehen ist, die dem Behälter (10) das Medium (8) entnimmt.

6. Vorrichtung nach einem der Ansprüche 1 bis 5, dadurch gekennzeichnet, daß die Auftragswalze (5) an der einen (46) und die Förder- oder Dosierwalze (6) an der anderen Wand (47) des Behälters (10) anliegen.

7. Vorrichtung nach einem der Ansprüche 1 bis 6, dadurch gekennzeichnet, daß auf dem Tisch . (43) mindestens ein hinterschnittener Block (48) vorgesehen ist und der Behälter mindestens einen Hebel (49) mit einem Drehzapfen (50) aufweist, an dessen unterem Ende eine in die Hinterschneidung (51) des Blockes (48) eingreifende Keilfläche (52) vorgesehen ist.

8. Vorrichtung nach einem der Ansprüche 1 bis 7, dadurch gekennzeichnet, daß der Tisch eine Rinne (53) besitzt, in die der Überlauf des Behälters (10) mündet.

## Claims

1. Device for the even application of small or minute quantities of substances capable of flow, including viscous substances, adhesives for instance, and foamed substances, to a surface forming carrier by means of an applicator roller (5), provision being made for a magnetic bar forming a counterface (3), or a magnetic roller (3) for applying the carrier (1) to the freely movable applicator roller (5) consisting of a magnetisable material and each applicator roller (5) being allocated a device (9) for the even distribution of the substance to be applied, and the applicator roller having a diameter which is substantially smaller than that of a magnetic roller (3), if any, moving in the direction of movement of the carrier (1) and constantly gripping the carrier (1) between itself and the counterface (3), characterised in that on the applicator roller (5), there bears ·a conveyor roller (6) preferably made of a magnetisable material which is freely movable at right angles to the surface of the substance (8) contained in a container (10, 14, 15, 17), the. conveyor roller (6) or the applicator roller (5) having, if required, a porous or textured surface.

2. Device according to claim 1, characterised in that the applicator roller (5) and/or the conveyor roller (6) do not have an axle bearing.

3. Device according to claim 1 or 2, characterised in that the rollers (5, 6) are superimposed (conveyor roller, applicator roller) and that a cage is provided for them.

4. Device according to one of claims 1 to 3, characterised in that the connection of the centres of the applicator roller (5) and magnetic roller (3) forms an angle with the horizontal.

5. Device according to one of claims 1 to 4, characterised in that the container (1,0) is detachably mounted by means of a fastening device (42) on a table (43), whose distance (arrow 45) from the counterface (3) is adjustable and that in the container (10) provision is made for a roller (5 or 6) which takes up the substance (8) from the container (10).

6. Device according to one of claims 1 to 5, characterised in that the applicator roller (5) bears on the one wall (46), and the conveyor or dosing roller (6) on the other wall of the container (10).

7. Device according to one of claims 1 to 6, characterised in that on the table (43) provision is made for at least one undercut block (48) and that the container (10) has at least one lever (49) with a rotary pin (50), at the lower end whereof, provision is made for a wedge surface (52) engaging in the undercut (51) of the block (48).

8. Device according to one of claims 1 to 7, characterised in that the table has a gutter (53) into which there issues the overflow of the container (10).

## Revendications

1. Dispositif pour l'application uniforme de faibles ou très faibles quantités de produits fluides ou aussi visqueux, par exemple de colles, et de produits expansés, sur un support formant surface à l'aide d'un rouleau enducteur (5), une poutre magnétique, formant une contre-surface (3), ou un rouleau magnétique (3) étant là pour appuyer le support (1) contre le rouleau enducteur (5), librement mobile et fait d'un matériau magnétisable, un dispositif de répartition uniforme du produit à appliquer étant associé à chaque rouleau enducteur (5) et ledit rouleau enducteur ayant un diamètre nettement inférieur à celui d'un rouleau magnétique éventuel (3), se mouvant dans le même sens que le support (1) et pinçant constamment ce dernier entre soi-même et la contre-surface (3), caractérisé par le fait qu'un rouleau transporteur (6), de préférence en un matériau magnétisable, qui est librement mobile perpendiculairement à la surface du produit (8) contenu dans un réservoir (10, 14, 15, 17) est en appui contre le rouleau enducteur (5), ce dernier et le rouleau transporteur (6) comportant le cas échéant une surface poreuse ou structurée.

2. Dispositif selon la revendication 1 caractérisé par le fait que le rouleau enducteur (5) et/ou le rouleau transporteur (6) sont dépourvus d'axe.

3. Dispositif selon la revendication 1 ou 2 caractérisé par le fait que les rouleaux (transporteur 6, enducteur 5) reposent l'un sur l'autre et il leur est affecté une cage.

4. Dispositif selon l'une des revendications 1 à 3 caractérisé par le fait que la ligne des centres du rouleau enducteur (5) et d'un rouleau magnétique (3) forme un angle avec l'horizontale.

5. Dispositif selon l'une des revendications 1 à 4 caractérisé par le fait que le réservoir (10) est maintenu de façon amovible sur une table (43) dont la distance à la contre-surface (3) est réglable (selon la flèche 45) et il se trouve dans ledit réservoir (10) un rouleau (5 ou 6) qui y prélève le produit (8).

6. Dispositif selon l'une des revendications 1 à 5 caractérisé par le fait que le rouleau enducteur (5) et le rouleau transporteur ou doseur (6) sont en appui respectif contre l'une et l'autre paroi (46, 47) du réservoir (10).

7. Dispositif selon l'une des revendications 1 à 6 caractérisé par le fait que la table (43) comporte au moins un bloc (48) doté d'une dépouille et le réservoir présente au moins un levier (49) avec un tourillon (50) à l'extrémité inférieure duquel il se trouve une surface en coin (52) qui pénètre dans la dépouille (51) du bloc (48).

8. Dispositif selon l'une des revendications 1 à 7 caractérisé par le fait que la table comporte une rigole (53) dans laquelle débouche le trop-plein du réservoir (10).
